# EUROPÄISCHE PATENTSCHRIFT

(11) **EP 0 175 859 B1**
(45) Veröffentlichungstag und Bekanntmachung des Hinweises auf die Patenterteilung: **17.11.1988**
(21) Anmeldenummer: 85108481.4
(22) Anmeldetag: 09.07.1985
(51) Int. Cl.: A44C 13/00

(54) **Zusammensetzbares Schmuckstück**
Connectible jewellery
Articles de bijouterie comportant plusieurs pièces assemblées

(30) Priorität: 28.09.1984 DE 8428558 U
(43) Veröffentlichungstag der Anmeldung: 02.04.1986
(73) Patentinhaber: Schellner, Leo, D-4000 Düsseldorf 12 (DE)
(72) Erfinder: Schellner, Leo, D-4000 Düsseldorf 12 (DE)
(74) Vertreter: Cohausz & Florack Patentanwälte

(56) Entgegenhaltungen:
- DD-A- 109 299
- US-A- 3 634 178

## Beschreibung

Die Erfindung betrifft ein zusammensetzbares Schmuckstück mit einem Träger aus Edelmetall, an dem nach und nach Steine und/oder Perlen befestigbar sind, wobei der Träger ein Profil aufweist, an dem von einem Profilende her einzelne getrennt hergestellte Fassungen aufschiebbar sind, die mindestens einen Stein und/oder eine Perle halten, wobei an dem oder den Profilende(n) Anschläge vorgesehen sind, die ein Abgleiten der Fassungen verhindern.

Bekannt sind Schmuckstücke, besonders Ringe, mit einer Vorrichtung zum Auswechseln vor allen Dingen des Mittelsteins, wobei jeweils ein vorhandener Stein gegen einen anderen Schmuckstein ausgewechselt werden kann.

Ferner sind sogenannte Memoire-Ringe bekannt, die, mit einem Brillanten auf einer Ringschiene beginnend, jeweils durch das Einsetzen eines weiteren Steins rundum veränderlich besetzt werden können. Hierbei muss die Ringschiene für die Montage eines weiteren Steins durchbohrt und in geeigneter Form mechanisch bearbeitet werden. Bekannt sind diese Ringe als Aufbau-Juwelen. Der Ring muss dem Goldschmied zur Bearbeitung zurückgegeben werden, damit der Brillant unlösbar in den Ring eingesetzt wird. Bei all diesen Formen verwandelbarer oder zusammensetzbarer Schmuckstücke sind die Steine jeweils nur bei einem Schmuckstück einsetzbar.

Aus der DD-A 109 299 ist ein Schmuckbaukasten bekannt, durch den aus einem System von aufeinander abgestimmten, vorgefertigten Teilen ein Schmuckstück ohne Werkzeuge zusammensetzbar ist. Ein Schmuckelement wird mit einer Aussparung auf eine Führungsleiste geschoben, und mehrere Führungsleisten werden durch Verbindungsstreifen aneinander befestigt, die auch auf die Führungsleisten aufgeschoben werden. Die Schmuckelemente und die Verbindungsstreifen werden durch Haftreibung auf den Führungsleisten gehalten. Diese Befestigungsweise eignet sich nur für Modeschmuck, da eine Haftreibung nicht genügend zuverlässig Edelsteine hält, zumal nach mehrmaligem Wechsel von Bauelementen die Haftreibung aufgrund des Verschleisses geringer wird. Wird die Haftreibung sehr gross gewählt, so sind die Elemente ohne Werkzeuge von Hand nicht mehr voneinander trennbar; wird die Haftreibung klein gewählt, so können Teile verloren gehen.

Aufgabe der Erfindung ist es, ein zusammensetzbares Schmuckstück der eingangs genannten Art zu schaffen, bei dem die Steine und/oder Perlen einzeln auf einfache Weise ohne Werkzeuge sicher befestigbar, nachträglich weitere Steine und/oder Perlen anbringbar und diese jederzeit leicht einzeln entnehmbar sind.

Diese Aufgabe wird erfindungsgemäss dadurch gelöst, dass nach dem Aufbringen auf dem Profil die Fassungen ungehindert verschieblich sind, dass die Anschläge unverschieblich sind, und dass einer der beiden Anschläge als Verschluss drehbeweglich ist.

Das Profil bzw. die Trägerschiene dient der Aufnahme von mindestens einer Fassung. Die Fassung ist mit einem Brillanten, Edelstein oder einer Perle besetzt. Beide Teile, Trägerschiene und steinbesetzte Fassung, sind getrennt voneinander gefertigt und bilden erst gemeinsam ein Schmuckstück. Die steinbesetzte Fassung ist austauschbar und kann von dem Profil von Hand gelöst und auf ein anderes Profil aufgeschoben werden. Das Zusammenfügen von Profil und Fassung erfolgt ohne Zuhilfenahme von Werkzeugen. Das Profil kann nicht nur eine Fassung, sondern auch mehrere austauschbar aufnehmen.

Die für sich hergestellte Fassung ist jeweils mit einem einzigen Brillanten oder Edelstein versehen und wird mittels einer offenen Öse auf die Trägerschiene geschoben.

Der Stein- oder Perlenbesatz des Schmuckstücks besteht aus einzelnen vorgefassten Brillanten, Edelsteinen und/oder Perlen, die einzeln dem Schmuckstück nach Belieben hinzugefügt oder entnommen werden können. Ausserdem können diese einzeln, sichtbar in einer Plastikklarsichthülle versiegelt, erworben werden. Die Trägerschiene, als Collieranhänger, Ohrgehänge, Brosche, Ring etc. ausgestattet, kann wahlweise mit verschiedenen vorgefassten Brillanten, Edelsteinen und/oder Perlen mehr oder weniger reich bestückt werden. Damit soll dem Schmuckliebhaber die Möglichkeit gegeben werden, durch den Einsatz von relativ geringen Mitteln sich im Laufe der Zeit durch Erwerb von jeweils nur einem oder wenigen Brillanten, Edelsteinen oder Perlen einen hochwertigen Schmuck aufzubauen. Es gibt wenige Menschen, die in der Lage sind, einen hohen Betrag auf einmal für ein Schmuckstück zu zahlen. Es gibt aber viele Menschen, die bereit und in der Lage sind, mit kleinen überschaubaren Beträgen ein wertvolles Schmuckstück aufzubauen.

Das Schmuckstück ermöglicht es dem Besitzer, durch Kombination mit einem in Edelmetall vorgefassten Brillanten oder Edelstein wahlweise einzelne Steine in ein Schmuckstück einzufügen oder ohne Mühe zu entnehmen. Die Erfindung hat den Vorteil, dass dem Schmuckliebhaber gestattet ist, beispielsweise mit einem Brillanten zu beginnen und durch Hinzufügen weiterer Brillanten seinen Schmuck zu bereichern, ohne die Inanspruchnahme einer geübten Fachkraft und ohne seinen Schmuck aus der Hand zu geben. Auf diese Art und Weise kann man sich selbst im Laufe der Zeit mit verhältnismässig geringen Einsätzen ein eindruckvolles Schmuckstück aufbauen. Die leicht entnehmbaren vorgefassten Brillanten und Edelsteine gestatten einen vielseitigen Einsatz auf unterschiedlich geformten Trägerschienen und eine wahlweise veränderliche Kombination von Brillanten mit Saphiren, Rubinen und Smaragden in farblicher Abstimmung zur Garderobe.

Besonders vorteilhaft ist es, wenn an dem oder den Profilende(n) oder an der Profilunterbrechung Anschläge vorgesehen sind, die ein Abgleiten der Fassung verhindern. Hierbei kann einer der beiden Anschläge entfernbar, insbesondere drehbeweglich sein.

In einer Ausführungsform kann das Profil ein Vollprofil sein. Hierbei wird vorgeschlagen, dass das Vollprofil einen kreisförmigen, ovalen, T-förmigen, rechteckigen, dreieckigen oder doppelkreisförmigen Querschnitt aufweist.

Um die Fassung auf dem Profil befestigen zu können, wird vorgeschlagen, dass die dem Profil zugekehrte Seite der Fassung eine Öse bildet, die über das Profil schiebbar ist. Alternativ hierzu kann die dem Profil zugekehrte Seite der Fassung mindestens zwei abgewinkelte Vorsprünge aufweisen, die das Profil aussen umgreifen.

Ein sicherer Halt ohne die Fassungen wankeln oder wackeln zu lassen wird dadurch erzielt, dass die Innenabmessungen der Öse bzw. der Raum zwischen den Vorsprüngen etwa den Abmessungen des Profils entsprechen.

In einer Alternative kann das Profil ein Hohlprofil sein, dessen axialer Innenraum über einen axialen Schlitz in der Profilwandung mit der Aussenseite verbunden ist. Hierbei weist die dem Profil zugekehrte Seite der Fassung einen Vorsprung auf, der durch den Schlitz ragt und mit einem verdickten Ende im Innenraum einliegt. Auch hier wird ein sicherer Halt ohne eine seitliche Bewegung der Fassung gegenüber dem Profil zuzulassen dadurch erreicht, dass das verdickte Ende des Vorsprungs einen Querschnitt aufweist, der in Form von Abmessungen etwa dem des Innenraums des Profils entspricht.

Vorzugsweise wird vorgeschlagen, dass am Ende eines nach hinten gebogenen Profilteils eine Klappe drehbar befestigt ist zur Verhinderung des Herausgleitens der eingeschobenen Fassungen im geschlossenen Zustand der Klappe. Ferner kann sich an einem Ende des Profils ein Stift befinden zur Verhinderung des Herausgleitens der Fassungen. Auch wird vorgeschlagen, dass das Profil an einem Ende umgebogen ist und eine Öffnung, insbesondere eine Öse bildet, durch die eine Kette ziehbar ist. Vorzugsweise ist das Profil in der Form eines Stabes oder als V, Oval, Kreis, Dreieck, Hufeisen, Herz, Spirale ausgebildet.

Ein Ausführungsbeispiel der Erfindung ist in den Zeichnungen dargestellt und wird im folgenden näher beschrieben. Es zeigen:
Fig. 1 eine Vorderansicht des Profils bzw. der Schiene in Stabform mit einer einzigen aufgeschobenen Fassung,
Fig. 2 eine Seitenansicht des Profils mit geöffnetem drehbeweglichem Anschlag ohne Fassungen,
Fig. 3 eine Seitenansicht des Profils mit drei aufgeschobenen Fassungen und geschlossenem Anschlag,
Fig. 4 einen Schnitt nach IV-IV in Fig. 1,
Fig. 5 eine perspektivische Ansicht des Anschlages nach den Fig. 2 und 3,
Fig. 6 eine Draufsicht auf die Fassung mit eingesetztem Stein,
Fig. 7 eine Seitenansicht der Fassung in Richtung des Pfeiles A in Fig. 6, und
Fig. 8 eine Seitenansicht der Fassung in Richtung des Pfeiles B in Fig. 6.

Das Profil 1 weist in dem Bereich, auf dem Fassungen 2 befestigt werden sollen, einen gleichbleibenden Querschnitt auf. Bei einem vollen Profil kann der Querschnitt beispielsweise kreisförmig, oval, T-förmig, rechteckig, dreieckig oder doppelkreisförmig sein.

Das aus einem Edelmetall (Gold, Silber, Platin) bestehende Profil 1 ist im Ausführungsbeispiel stabförmig gestaltet. Es kann aber auch jede andere Form aufweisen und damit beispielsweise V-förmig, oval, kreisförmig, dreieckförmig oder eine Raute, Rechteck, Hufeisen, Herz oder eine Spirale bilden. Wesentlich ist hier allein, dass das aus der Geraden herausgebogene Profil es zulässt, dass die Fassungen ungehindert auf dem Profil verschoben werden können. An beiden Enden des Profils sind Anschläge 3, 4 vorgesehen. Im Ausführungsbeispiel ist am unteren Ende ein Stift unlösbar befestigt, der über das Profil hinausragt und einen Anschlag 3 bildet. Am anderen Ende ist hinter einer Umbiegung des Profils eine drehbewegliche Klappe befestigt, die einen Anschlag 4 bildet. In der in Fig. 2 dargestellten Stellung der Klappe können Fassungen aufgeschoben werden, während in der in Fig. 3 dargestellten Stellung die Klappe 4 ein Herunterschieben der Fassungen verhindert. Die geschlossene Stellung der Klappe kann dadurch beibehalten weden, dass ein erhebliches Drehmoment aufgewendet werden muss, oder aber diese einrastet.

Das im Ausführungsbeispiel T-förmige Profil 1 bildet an der Unterseite einen Steg 5 als Führung und an der Oberseite eine achsparallele Ziernut 6. Jede Fassung 2 weist eine insbesondere zylindrische oder durch zwei aufeinanderliegende Rund- ösen gebildete Halterung 7 auf, in die koaxial der Stein 8 hineinreicht. Seitlich am Zylinder der Halterung 7 sind achsparallel Stifte 9 befestigt, deren obere Enden umgebogen sind, um den Stein 8 zu halten, und deren untere Enden 10 nach innen abgewinkelt sind, um unterhalb der Halterung einen rechtwinkligen Raum 11 zu bilden. Der Raum 11 entspricht in Form und Abmessungen dem Querstück des T-förmigen Profils und zwischen den Enden 10 der beiden Stifte (Stotzen) 9 befindet sich ein Spalt 12, der die Breite der Führung 5 des Profils 1 hat und in den bei aufgeschobener Fassung die Führung 5 hineinreicht.

Bei geöffnetem Anschlag 4 können auf das Profil 1 eine grössere Zahl einzelner Fassungen 2 nacheinander von einem Ende her aufgeschoben werden. Das durch den Anschlag 4 verschliessbare Ende des Profils 1 ist zu einer Öse 13 umgebogen, durch die eine nicht dargestellte Kette gezogen werden kann. Damit können mehrere Profile 1 auf einer Kette aufgereiht werden. Ist das Profil ein Hohlprofil, so kann es beispielsweise einen kreis- oder U-förmigen Querschnitt besitzen, wobei der kreisförmige Querschnitt einen Längsspalt aufweist und beim U-förmigen Querschnitt die Schenkelenden nach innen abgewinkelt sind und damit zwischen sich wiederum einen Längsspalt bilden, durch den ein Vorsprung der Fassung mit einem verdickten Ende hineinreicht. Beim Vollprofil als auch beim Hohlprofil entsprechen die Abmessungen der ineinanderliegenden Teile einander.

## Patentansprüche

1. Zusammensetzbares Schmuckstück mit einem Träger aus Edelmetall, an dem nach und nach Steine und/oder Perlen befestigbar sind, wobei der Träger ein Profil (1 ) aufweist, an dem von einem Profilende her einzelne getrennt hergestellte Fassungen (2) aufschiebbar sind, die mindestens einen Stein (8) und/oder eine Perle halten, wobei an dem oder den Profilende(n) Anschläge (3, 4) vorgesehen sind, die ein Abgleiten der Fassungen (2) verhindern, dadurch gekennzeichnet, dass nach dem Aufbringen auf dem Profil (1) die Fassungen (2) ungehindert verschieblich sind, dass die Anschläge unverschieblich sind, und dass einer der beiden Anschläge (4) als Verschluss drehbeweglich ist.

2. Schmuckstück nach Anspruch 1, dadurch gekennzeichnet, dass das Profil (1) ein Vollprofil ist.

3. Schmuckstück nach Anspruch 2, dadurch gekennzeichnet, dass das Vollprofil (1) einen kreisförmigen, ovalen, T-förmigen, rechteckigen, dreieckigen oder doppelkreisförmigen Querschnitt aufweist.

4. Schmuckstück nach einem der Ansprüche 1 bis 3, dadurch gekennzeichnet, dass die dem Profil (1 ) zugekehrte Seite der Fassung (2) eine Öse (11) bildet, die über das Profil schiebbar ist.

5. Schmuckstück nach einem der Ansprüche 1 bis 3, dadurch gekennzeichnet, dass die dem Profil (1) zugekehrte Seite der Fassung mindestens zwei abgewinkelte Vorsprünge aufweist, die das Profil aussen umgreifen.

6. Schmuckstück nach Anspruch 4 und 5, dadurch gekennzeichnet, dass die Innenabmessungen der Öse bzw. der Raum (11) zwischen den Vorsprüngen etwa den Aussenabmessungen des Profils (1) entsprechen.

7. Schmuckstück nach Anspruch 1, dadurch gekennzeichnet, dass das Profil (1 ) ein Hohlprofil ist, dessen axialer Innenraum über einen axialen Schlitz in der Profilwandung mit der Aussenseite verbunden ist.

8. Schmuckstück nach Anspruch 7, dadurch gekennzeichnet, dass die dem Profil zugekehrte Seite der Fassung (2) einen Vorsprung aufweist, der durch den Schlitz ragt und mit einem verdickten Ende im Innenraum einliegt.

9. Schmuckstück nach Anspruch 8, dadurch gekennzeichnet, dass das verdickte Ende des Vorsprungs einen Querschnitt aufweist, der in Form und Abmessungen etwa dem des Innenraums des Profils entspricht.

10. Schmuckstück nach einem der Ansprüche 1 bis 9, dadurch gekennzeichnet, dass am Ende eines nach hinten gebogenen Profilteils (13) eine Klappe drehbar befestigt ist zur Verhinderung des Herausgleitens der eingeschobenen Fassungen (2) im geschlossenen Zustand der Klappe.

11. Schmuckstück nach einem der Ansprüche 1 bis 10, dadurch gekennzeichnet, dass sich an einem Ende des Profils ein Stift (3) befindet zur Verhinderung des Herausgleitens der Fassungen (2).

12. Schmuckstück nach einem der Ansprüche 1 bis 11, dadurch kennzeichnet, dass das Profil (1) an einem Ende umgebogen ist und eine Öffnung, insbesondere eine Öse (13) bildet, durch die eine Kette ziehbar ist.

13. Schmuckstück nach einem der Ansprüche 1 bis 12, dadurch gekennzeichnet, dass das Profil (1) in der Form eines Stabes oder als V, Oval Kreis, Dreieck, Hufeisen, Spirale ausgebildet ist.

14. Schmuckstück nach einem der Ansprüche 1 bis 13, dadurch gekennzeichnet, dass jede Fassung nur einen Stein oder eine Perle hält.

## Revendications

1. Article de bijouterie comportant plusieurs pièces assemblées avec un support en métal précieux sur lequel des pierres et/ou des perles peuvent être fixées peu à peu, le support présentant un profilé (1 ) sur lequel des chatons individuels (2) fabriqués séparément peuvent être poussés depius une extrémité de profilé et portant chacun au moins une pierre (8) et/ou une perle, des butées (3, 4) étant prévus à l'extrémité ou aux extrémités du profilé qui empêchent la chute des chatons (2), caractérisé par le fait que les chatons (2), après introduction sur le profilé (1), sont mobiles librement en translation, que les butées sont immobiles, et que l'une des butées (4) est mobile en rotation pour une fermeture.

2. Article de bijouterie selon la revendications 1, caractérisé par le fait que le profilé (1 ) est un profilé plein.

3. Article de bijouterie selon la revendication 2, caractérisé par le fait que le profilé plein (1 ) présente une section transversale circulaire, ovale, en forme de T, rectangulaire, triangulaire ou en forme de huit.

4. Article de bijouterie selon l'une des revendications 1 à 3, caractérisé par le fait que la face du chaton (2) tournée vers le profilé (1 ) forme une boucle (11 ) qui peut coulisser sur le profilé.

5. Article de bijouterie selon l'une des revendications 1 à 3, caractérisé par le fait que la face du chaton tournée vers le profilé (1 ) présente au moins deux saillies recourbées qui entourent extérieurement le profilé.

6. Article de bijouterie selon la revendications 4 ou 5, caractérisé par le fait que les dimensions intérieures de la boucle ou de l'espace (11) entre les saillies correspondent sensiblement aux dimensions extérieures du profilé.

7. Article de bijouterie selon la revendication 1, caractérisé par le fait que le profilé (1 ) est un profilé creux dont le volume intérieur axial est relié à la face extérieure par uns fente axiale dans la paroi du profilé.

8. Article de bijouterie selon la revendication 7, caractérisé par le fait que la face du chaton (2) tournée vers le profilé présente une saillie qui s'élève à travers la fente et est logée par une extrémité épaissie dans le volume intérieur.

9. Article de bijouterie selon la revendication 8, caractérisé par fait que l'extrémité épaissie de la saillie présente une section transversale dont la forme et les dimensions correspondent sensiblement à celles du volume intérieur du profilé.

10. Article de bijouterie selon l'une des revendications 1 à 9, caractérisé par le fait qu'une patte est fixée pivotante à l'extrémité d'une portion (13) du profilé recourbée vers l'arrière pour empêcher les chatons (2) introduits de glisser à l'extérieur en position fermée de la patte.

11. Article de bijouterie selon l'une des revendications 1 à 10, caractérisé par le fait qu'une broche (3) se trouve à une extrémité du profilé pour empêcher les chatons (2) de glisser à l'extérieur.

12. Articel de bijouterie selon l'une des revendications 1 à 11, caractérisé par le fait que le profilé (1 ) est recourbé à une extrémité et forme une ouverture, en particulier une boucle (13) à travers laquelle on peut tirer une chaîne.

13. Article de bijouterie selon l'une des revendications 1 à 12, caractérisé par le fait que le profilé (1 ) a la forme d'une barrette ou une forme de V, d'ovale, de cercle, de triangle, de fer à cheval, de coeur, de spirale.

14. Article de bijouterie selon l'une des revendications 1 à 13, caractérisé par le fait que chaque chaton ne tient qu'une pierre ou qu'une perle.

## Claims

1. Composite piece of jewellery having a bearer of precious metal, on which gradually stones and/or pearls can be fastened, the bearer having a profile (1), on which individual, separately produced mounts (2), which hold at least one stone (8) and/or one pearl, can be pushed on from one profile end, stops (3, 4), which prevent a sliding-off of the mounts (2), being provided at the profile end or ends, characterized in that, after fitting on the profile (1), the mounts (2) are unrestrict- edly displaceable, in that the stops are undisplaceable, and in that one of the two stops (4) is rotationally movable as a closure.

2. Piece of jewellery accoding to Claim 1, characterized in that the profile (1) is a solid profile.

3. Piece of jewellery according to Claim 2, characterized in that the solid profile (1) has a circular, oval, T-shaped, rectangular, triangular or figure- of-eight-shaped cross-section.

4. Piece of jewellery according to one of Claims 1 to 3, characterized in that the side of the mount (2) facing the profile (1) forms an eyelet (11), which is slidable over the profile.

5. Piece of jewellery according to one of Claims 1 to 3, characterized in that the side of the mount facing the profile (1) has at least two angled-off projections, which grip around the profile on the outside.

6. Piece of jewellery according to Claim 4 or 5, characterized in that the inside dimensions of the eyelet or the space (11) between the projections correspond approximately to the outside dimensions of the profile (1).

7. Piece of jewellery according to Claim 1, characterized in that the profile (1) is a hollow profile, the axial inner space of which is connected to the outside via an axial slit in the profile wall.

8. Piece of jewellery according to Claim 7, characterized in that the side of the mount (2) facing the profile has a projection which projects through the slit and lies with a thickened end in the inner space.

9. Piece of jewellery according to Claim 8, characterized in that the thickened end of the projection has a cross-section which corresponds in shape and dimensions approximately to the inner space of the profile.

10. Piece of jewellery according to one of Claims 1 to 9, characterized in that a flap is rotatably fastened to the end of a profile part (13) bent backwards, to prevent, when the flap is closed, the sliding-off of the pushed on mounts (2).

11. Piece of jewellery according to one of Claims 1 to 10, characterized in that there is a pin (3) at one end of the profile, to prevent the sliding-off of the mounts (2).

12. Piece of jewellery according to one of Claims 1 to 11, characterized in that the profile (1) ist bent round at one end and forms an opening, in particular an eyelet (13), through which a chain can be pulled.

13. Piece of jewellery according to one of Claims 1 to 12, characterized in that the profile (1) is designed in the shape of a rod or as a V, oval, circle, triangle, horseshoe, heart or spiral.

14. Piece of jewellery according to one of Claims 1 to 13, characterized in that each mount only holds one stone or one pearl.
